# FASCICULE DE BREVET EUROPEEN

(11) **EP 0 692 851 B1**
(45) Date de publication et mention de la délivrance du brevet: **19.01.2000**
(21) Numéro de dépôt: 95401680.4
(22) Date de dépôt: 12.07.1995
(51) Int. Cl.: H01R 31/00, H01R 13/15

(54) **Dispositif de connexion pour conducteurs électriques**
Verbindungsvorrichtung für elektrische Leiter
Connection device for electrical conductors

(30) Priorité: 13.07.1994 FR 9408836
(43) Date de publication de la demande: 17.01.1996
(73) Titulaire: Schneider Electric Industries SA, 92100 Boulogne Billancourt (FR)
(72) Inventeur: Jego, Gérard, F-21470 Brazey en Plaine (FR); Thierry, Jean-Pierre, F-21560 Arc-sur-Tille (FR); Nourry, Daniel, F-21000 Dijon (FR)
(74) Mandataire: Carias, Alain

(56) Documents cités:
- FR-A- 1 225 403
- FR-A- 2 432 777
- GB-A- 869 810
- GB-A- 2 035 717
- US-A- 3 482 201

## Description

La présente invention concerne un dispositif de connexion pour conducteurs électriques, notamment applicable à l'éclissage d'une canalisation électrique de distribution, ce dispositif comportant dans plusieurs logements d'un corps isolant des couples de pinces de contact élastiques à lèvres évasées de serrage applicables sous l'effet de moyens élastiques de serrage contre des conducteurs introduits en sens opposés.

Un dispositif de connexion de ce type est décrit dans le brevet FR-2 432 777. Ce dispositif nécessite une came rotative pour mettre les deux pinces de serrage d'un couple, qui forment alors les ponts de contact, dans une position écartée favorisant l'introduction des conducteurs à connecter.

D'autres dispositifs de connexion connus utilisent des couples de pinces reliées entre elles en ponts, dans lesquels l'insertion d'un premier conducteur nécessite un effort axial important pour écarter les lèvres de serrage d'une première pince, l'insertion d'un deuxième conducteur dans la deuxième pince exigeant un effort encore accru par réaction de la première pince sur la deuxième pince.

L'invention vise à diminuer l'effort d'insertion d'un conducteur dans un dispositif du type décrit en préambule. Elle a pour autre but de faciliter l'insertion du deuxième conducteur lorsque les pinces de serrage opposées sont solidarisées sous forme de ponts de contact élastiques.

Selon l'invention, le corps du dispositif de connexion comprend près de chaque ouverture deux épaulements dirigés vers l'intérieur du logement pour retenir chacun une lèvre de serrage en l'absence de conducteur et les extrémités libres des épaulements déterminent pour le conducteur un passage plus large que l'écart existant en l'absence du conducteur entre les lèvres de serrage.

De préférence, les extrémités des lèvres de serrage évasées et les épaulements ont des pentes adaptées par exemple, les épaulements présentent d'un côté une forme concave adaptée à une forme convexe des extrémités des lèvres et de l'autre côté une pente de guidage pour faciliter l'introduction des conducteurs.

Lorsque les deux pinces de contact d'un couple sont reliées entre elles à la manière de ponts de contact, les ponts peuvent être recouverts sur la majeure partie de leur longueur par des lames-ressort et montés dans le corps d'une part au moyen d'une agrafe centrale en U enfilée transversalement sur les lames et dans une rainure du logement respectif, d'autre part par engagement des extrémités des lèvres de serrage contre les épaulements.

La description qui suit est faite en regard des dessins annexés et vise à expliciter l'invention au travers d'un mode de réalisation.
- La figure 1 montre en élévation un dispositif de connexion selon l'invention.
- La figure 2 en est une vue de côté.
- La figure 3 représente à plus grande échelle le détail A.
- La figure 4 représente en perspective une vue éclatée d'une partie du dispositif.

Le dispositif de connexion électrique illustré sur les figures est destiné à réaliser la jonction électrique, au niveau d'un éclissage de canalisation électrique de distribution, entre les conducteurs - câbles ou barres - de deux tronçons de canalisation s'étendant selon un axe X-X' et à coupler selon cet axe.

Le dispositif comprend un corps isolant 10 doté de plusieurs logements axiaux 11 bordés par des cloisons d'isolement 12. Le corps isolant est insérable comme un tiroir selon une direction parallèle à X-X' dans un boîtier d'éclissage non représenté, lui-même positionné dans l'enveloppe de la canalisation, ou en variante peut constituer ce boîtier lui-même. Dans le mode de réalisation ici décrit, les logements axiaux 11 du corps 10 sont ouverts latéralement en 13 pour permettre l'introduction latérale, c'est-à-dire selon une direction Y perpendiculaire à X-X', des organes de connexion.

Les logements 11 débouchent axialement vers l'extérieur par deux ouvertures axiales 14,15 par lesquelles les conducteurs C peuvent être introduits parallèlement à l'axe X-X' et en sens opposés. Les organes de connexion comprennent, pour deux conducteurs à interconnecter, deux pinces élastiques de contact 20a,20b situées dans le logement axial 11, s'ouvrant à l'opposé l'une de l'autre et comportant chacune deux branches axiales élastiques 21a,22a et 21b,22b; les branches homologues 21a,21b et 22a,22b sont réunies pour former par continuité des ponts de contact respectifs 23,24. Chaque branche 21,22 comporte à son extrémité libre une lèvre de serrage 25 évasée en 26.

Des ressorts sont prévus pour serrer l'une vers l'autre et contre le conducteur C les lèvres de serrage 25 de deux branches en regard 21,22. Les ressorts peuvent être constitués par des ressorts en épingle ; dans l'exemple de réalisation illustré, on associe à chaque pont de contact une lame élastique 27,28 également en pont, échancrée en 29, épousant sensiblement la forme en accolade du pont de contact et appliquée sur celui-ci au moins dans la zone centrale et dans la zone des lèvres. L'ensemble de connexion formé par les deux ponts de contact 23,24 et les deux ponts élastiques 27,28 est solidarisé par une agrafe ou clip 30 en U ; l'agrafe centrale 30 est introduite dans des gorges centrales de l'ensemble de connexion , au sommet des accolades; et coopère avec une rainure centrale 31 du logement 11 pour centrer l'ensemble de connexion.

Le corps isolant 10 présente vers l'extérieur du logement 11 et près de l'extrémité libre de chaque branche 21,22, entre l'ouverture axiale 14,15 du logement et la lèvre de serrage 25, deux épaulements 32 formés par des languettes ou saillies analogues rigides de forme incurvée à pente adaptée à celle des extrémités incurvées convexes de lèvres. Chaque épaulement 32 présente vers l'extrémité convexe de la lèvre une face d'appui concave 33 pour cette extrémité et du côté opposé à la lèvre une face inclinée 34 dont la pente sert à guider et centrer les conducteurs C. Les facettes planes parallèles à X-X' qui forment les extrémités libres 35 des épaulements 32 déterminent pour le conducteur C un passage 36 de largeur a supérieure à la largeur b existant en l'absence du conducteur entre les lèvres 25 (figure 2). L'écart e existant au repos entre un épaulement et le bord interne de la lèvre associée est indiqué sur les figures 2 et 3.

Les positions respectives de travail et de repos sont illustrées par les ensembles de connexion haut et bas sur la figure 1. On peut noter d'autre part que les cloisons d'isolement 12 sont légèrement échancrées en 37 près des épaulements 32 pour permettre un débattement suffisant des branches 21,22 des pinces et des extrémités des lèvres de serrage 25 sans réduire la section d'attaque des cloisons.

Le dispositif décrit permet de réduire l'effort d'insertion d'un conducteur C dans la pince de contact qui lui est associée et, plus particulièrement, quand un premier conducteur a été introduit dans une première pince 21a,22a (partie gauche en haut de la figure 1), de garder une valeur modérée pour l'effort d'insertion du deuxième conducteur (partie droite en haut de la figure 1) de la deuxième pince 21b,22b, puisque la réaction due à l'insertion du premier conducteur est reprise par les épaulements 32 associés à la deuxième pince. Il convient de remarquer que les cloisons d'isolement, soumises à des efforts contraires provenant des épaulements des logements adjacents, peuvent rester relativement minces.

## Revendications

1. Dispositif de connexion pour conducteurs électriques, notamment pour éclissage d'une canalisation électrique de distribution, comprenant
- un corps isolant doté de plusieurs logements axiaux bordés par des cloisons d'isolement et débouchant à l'extérieur par deux ouvertures par lesquelles des conducteurs peuvent être introduits en sens opposés,
- pour chaque conducteur une pince de contact disposée dans le logement et comportant deux branches axiales munies à leurs extrémités libres de lèvres évasées de serrage,
- des moyens élastiques prévus pour serrer contre le conducteur et l'une vers l'autre les lèvres de serrage des deux branches,
caractérisé par le fait que
- le corps isolant (10) comprend près de chaque ouverture (14,15) deux épaulements (32) dirigés vers l'intérieur du logement (11) pour retenir chacun une lèvre de serrage (25) en l'absence de conducteur,
- les extrémités libres (35) des épaulements déterminant pour le conducteur un passage (36) plus large que l'écart existant en l'absence du conducteur entre les lèvres de serrage.

2. Dispositif selon la revendication 1, caractérisé par le fait que les épaulements (32) présentent vers les lèvres de serrage (25) une pente adaptée à celle des lèvres.

3. Dispositif selon la revendication 2, caractérisé par le fait que les lèvres de serrage (25) évasées sont convexes et que des échancrures (37) sont prévues dans les cloisons d'isolement (12) pour permettre le débattement des lèvres.

4. Dispositif selon la revendication 1, caractérisé par le fait que les épaulements (32) sont des languettes présentant à l'opposé des lèvres de serrage (25) une pente de guidage (34) pour les conducteurs.

5. Dispositif selon la revendication 1, caractérisé par le fait que les branches axiales (21,22) des deux pinces de contact affectées à deux conducteurs à interconnecter sont réunies sous forme de ponts de contact (23,24) retenus en l'absence de conducteurs par les lèvres de serrage (25).

6. Dispositif selon la revendication 5, caractérisé par le fait que les ponts de contact (23,24) sont recouverts sur la majeure partie de leur longueur par des lames ressort (27,28) et sont montés dans le corps (10) au moyen d'une agrafe centrale (30) enfilée transversalement sur les lames-ressort (27,28) et dans une rainure centrale (31) du logement (11).

7. Dispositif selon la revendication 6, caractérisé par le fait que les ponts de contact (23,24) et les lames-ressort (27,28) ont la forme d'accolades.

## Patentansprüche

1. Anschlussvorrichtung für elektrische Leiter, insbesondere durch Laschenverbindung einer elektrischen Verteilungsleitung, mit
- einem Trennkörper mit mehreren axialen Aufnahmen, die von Trennwänden abgegrenzt werden und über zwei Öffnungen nach aussen münden, durch die Leiter in entgegengesetzter Richtung eingeführt werden können,
- für jeden Leiter einer Kontaktklemme, die in der Aufnahme angeordnet ist und zwei axiale Schenkel umfasst, die an ihren freien Enden mit konisch erweiterten Spannlippen ausgerüstet sind,
- elastischen Mitteln, um die Spannlippen der beiden Schenkel gegen den Leiter und gegeneinander zu drücken,
dadurch gekennzeichnet, dass
- der Trennkörper (10) in der Nähe jeder Öffnung (14, 15) zwei in die Aufnahme (11) hinein gerichtete Absätze (32) umfasst, um jeweils eine Spannlippe (25) in Abwesenheit eines Leiters festzuhalten,
- wobei die freien Enden (35) der Absätze für den Leiter einen breiteren Durchgang (36) bilden als der in Abwesenheit eines Leiters zwischen den Spannlippen bestehende Abstand.

2. Vorrichtung nach Anspruch 1, dadurch gekennzeichnet, dass die Absätze (32) zu den Spannlippen (25) hin eine Schräge aufweisen, die derjenigen der Lippen angepasst ist.

3. Vorrichtung nach Anspruch 2, dadurch gekennzeichnet, dass die konisch erweiterten Lippen (25) konvex sind, und dass in den Trennwänden (12) Ausschnitte (37) vorgesehen sind, um den Ausschlag der Lippen zu ermöglichen.

4. Vorrichtung nach Anspruch 1, dadurch gekennzeichnet, dass die Absätze (32) Laschen sind, die gegenüber den Spannlippen (25) eine Führungsschräge (34) für die Leiter aufweisen.

5. Vorrichtung nach Anspruch 1, dadurch gekennzeichnet, dass die axialen Schenkel (21, 22) der beiden zwei zusammenzuschaltenden Leitern zugeordneten Kontaktklemmen in Form von Kontaktbrücken (23, 24) vereint sind, die in Abwesenheit von Leitern durch die Spannlippen (25) zurückgehalten werden.

6. Vorrichtung nach Anspruch 5, dadurch gekennzeichnet, dass die Kontaktbrücken (23, 24) über den grössten Teil ihrer Länge von Blattfedern (27, 28) abgedeckt und in den Körper (10) mittels einer mittleren Klemme (30) montiert sind, die quer auf die Blattfedern (27, 28) und in eine mittlere Rille (31) der Aufnahme (11) aufgesteckt ist.

7. Vorrichtung nach Anspruch 6, dadurch gekennzeichnet, dass die Kontaktbrücken (23, 24) und die Blattfedern (27, 28) die Form von Verbindungsklammern aufweisen.

## Claims

1. Connection device for electrical conductors, particularly to fish plates for an electrical distribution line, comprising:
- an insulating body with several axial recesses bounded by insulating partitions and opening outwards through two openings through which conductors can be inserted in opposite directions,
- for each conductor, a contact clip located in the housing and comprising two axial arms fitted with flared clamping lips at their free ends,
- elastic means provided to clamp the clamping lips of the two arms towards each other and in contact with the conductor,
characterized by the fact that:
- the insulating body (10) comprises two shoulders (32) near each opening (14, 15), facing inwards into the housing (11), each of which retains a clamping lip (25) when there is no conductor,
- the free ends (35) of the shoulders defining a passage (36) for the conductor that is wider than the opening that exists when there is no conductor between the tightening lips.

2. Device according to claim 1, characterized by the fact that the slope of the shoulders (32) facing the clamping lips (25) is adapted to the slope of the lips.

3. Device according to claim 2, characterized by the fact that the flared clamping lips (25) are convex and that recesses (37) are provided in insulating partitions (12) to allow movement of the lips.

4. Device according to claim 1, characterized by the fact that the shoulders (32) are tabs with a guide slope (34) for conductors, opposite the clamping lips (25).

5. Device according to claim 1, characterized by the fact that the axial arms (21, 22) of the two contact clips assigned to the two conductors to be connected together are connected to each other in the form of contact bridges (23, 24) retained in position by clamping lips (25) when there are no conductors.

6. Device according to claim 5, characterized by the fact that the contact bridges (23, 24) are covered over most of their length by strip springs (27, 28) and are installed in the body (10) by means of a central staple (30) that slides transversely on the strip springs (27, 28) and in a central groove (31) in housing (11).

7. Device according to claim 6, characterized by the fact that the contact bridges (23, 24) and the strip springs (27, 28) are in the shape of curly brackets.
